# EUROPÄISCHE PATENTSCHRIFT

(11) **EP 2 547 468 B1**
(45) Veröffentlichungstag und Bekanntmachung des Hinweises auf die Patenterteilung: **24.07.2019**
(21) Anmeldenummer: 11701484.5
(22) Anmeldetag: 17.01.2011
(51) Int. Cl.: B21D 37/16

(54) **VORRICHTUNG UND VERFAHREN ZUM FORMEN UND/ODER HÄRTEN VON BLECHBAUTEILEN**
APPARATUS AND PROCESS FOR SHAPING AND/OR HARDENING SHEET METAL COMPONENTS
DISPOSITIF ET PROCÉDÉ POUR LE FORMAGE ET/OU LE DURCISSEMENT DE PIÈCES EN TÔLE

(30) Priorität: 15.03.2010 DE 202010003605 U
(43) Veröffentlichungstag der Anmeldung: 23.01.2013
(73) Patentinhaber: voestalpine Metal Forming GmbH, 3500 Krems an der Donau (AT)
(72) Erfinder: SOMMER, Andreas, 73453 Abtsgmünd (AT); KELSCH, Reiner, 73557 Mutlangen (DE); HARTMANN, Dieter, 73557 Mutlangen (DE)
(74) Vertreter: HGF Europe LLP
(86) Internationale Anmeldenummer: PCT/EP2011/050516
(87) Internationale Veröffentlichungsnummer: WO 2011/113621

(56) Entgegenhaltungen:
- EP-A1- 1 103 319
- EP-A1- 1 535 674
- WO-A1-2007/028641
- DE-A1- 10 341 867
- DE-A1-102007 003 745
- DE-A1-102007 047 314
- JP-A- 2002 282 951
- US-A1- 2004 000 184

## Beschreibung

Die Erfindung betrifft eine Vorrichtung und ein Verfahren zum Formen und/oder Härten von Blechbauteilen, gemäß dem Oberbegriff des Anspruchs 1, bzw. gemäß dem Oberbegriff des Anspruchs 4, wie z.B. aus der US2004/0000184 A1 bekannt.

Es ist bekannt Blechbauteile aus einem härtbaren Stahlblech herzustellen, wobei zunächst aus einem härtbaren Blech eine Platine geschnitten würde, diese Platine anschließend aufgeheizt wird und nach dem Aufheizen in einem Umformwerkzeug umgeformt und gleichzeitig gekühlt wird. Hierzu werden üblicherweise mit Wasser gekühlte Umformvorrichtungen verwendet, so dass sicher gestellt ist, dass das Blech beim Umformen gleichzeitig mit einer über der kritischen Härtegeschwindigkeit liegenden Geschwindigkeit so abgekühlt wird, dass das Blechbauteil gehärtet wird.

Darüber hinaus ist es bekannt, gehärtete Blechbauteile dadurch herzustellen, dass zunächst aus dem härtbaren Blech eine Platine geschnitten wird, diese Platine dann im herkömmlichen Umformverfahren zu dem Blechbauteil umgeformt wird und anschließend das Blechbauteil auf die zum Härten notwendige Temperatur erhitzt wird und anschließend in eine Form eingelegt wird, in der das Werkzeug allseitig an dem Blechbauteil anliegt und das Blechbauteil abkühlt. Auch hierzu können wassergekühlte oder sonst wie gekühlte Werkzeuge verwendet werden.

Bei dem Verfahren, bei dem warm umgeformt und gleichzeitig gekühlt wird, ist von Nachteil, dass komplexe Formen des Bauteils nicht erzielt werden können. Komplexe Bauteile werden beim Umformen kalter Bleche dadurch erzielt, dass eine Platine üblicherweise in einer Pressenstraße in einem beispielsweise fünfstufigen Prozess bis zur Endgeometrie gefertigt wird. Derart komplexe Formen sind mit einem einstufigen Verfahren nicht darstellbar.

Bei beiden Verfahren wurde bislang darauf verzichtet Hinterschnitte herzustellen, da das Herstellen von Hinterschnitten sogenannte Schieber erfordert, insbesondere eine Kombination aus einem sogenannten Füllschieber und einem Arbeitsschieber, wobei diese Schieber in nachteiliger Weise nicht über ein ausreichendes Wärmeabfuhrvermögen verfügen, da ihre Wärmekapazität auf Grund der geringeren Baugröße (gegenüber der gesamten Form) dies nicht zulässt.

Aufgabe der Erfindung ist es eine Vorrichtung zum Formen und/oder Härten von Blechbauteilen zu schaffen, welche es ermöglicht in einfacher und effektiver Weise, Hinterschnitte, Einprägungen oder Einformungen zu erzeugen, die ebenfalls in diesen Bereichen einer Härtung unterliegen.

Die Aufgabe wird mit den Merkmalen des Anspruchs 1 gelöst.

Vorteilhafte Weiterbildungen sind in Unteransprüchen gekennzeichnet.

Es ist eine weitere Aufgabe ein Verfahren zum Formen und/oder Härten von Blechbauteilen zu schaffen mit welchem es gelingt in einfacher und effektiver Weise Hinterschnitte, Einprägungen oder Einformungen zu erzeugen, die ebenfalls in diesen Bereichen einer Härtung unterliegen.

Die Aufgabe wird mit den Merkmalen des Anspruchs 4 gelöst.

Vorteilhafte Weiterbildungen sind in den hiervon abhängigen Unteransprüchen gekennzeichnet.

Erfindungsgemäß werden die Schieber, die für das Einformen von Hinterschnitten, Einformungen oder Durchsetzungen verantwortlicht sind, wassergekühlt ausgebildet, so dass auch im Bereich von Hinterschnitten Einprägungen oder Einformungen zuverlässig durch die Kühlung eine Härtung erzielt wird.

Die Erfindung wird anhand einer Zeichnung beispielhaft erläutert, hierbei zeige:
- Fig. 1:: stark schematisiert einen Keiltrieb mit einem Schieberwerkzeug, welches wassergekühlt ist;
- Fig. 2:: ein Umformwerkzeug mit Werkzeugoberteil und Werkzeugunterteil sowie einem Füll- und einem Arbeitsschiebers im Querschnitt.

Um Einformungen, Einprägungen, Hinterschnitte und dergleichen zu erzeugen, ist es bekannt sogenannte Keiltriebe zu verwenden, wobei ein Keiltrieb 1 ein Schieberunterteil 2 und ein Schieberoberteil 3 umfasst. Schieberoberteil und Schieberunterteil können auf einer schrägen Keilfläche hier aufeinander gleiten, wobei durch die Gleitbewegung auf der schrägen Fläche das Schieberoberteil 3 entlang der Pfeilrichtung 6 bewegt wird. Hierdurch ist es möglich einer Einprägung zu einem umzuformenden Blech hin auszuführen. Derartige Keiltriebe sind in Umformwerkzeugen angeordnet und werden über eine Betätigungsfläche 5 von einem Werkzeugoberteil dadurch betätigt, dass das Werkzeugoberteil auf die Betätigungsfläche 5 drückt und dadurch die Verschiebung in die Richtung 6 vornimmt.

Ein derartiges Schieberoberteil besitzt eine bauteilseitige Anbaufläche 7 zur Aufnahme eines Schieberwerkzeugs 8, wobei das Schieberwerkzeug 8 selber für die Umformung, Einformung, Hinterschneidung oder auch Lochstanzung zuständig ist.

Erfindungsgemäß sind durch das Schieberoberteil zuführende Bohrungen 9 geführt, welche an der Fläche 7 münden und abführende Bohrungen 10 vorhanden, welche von der Fläche 7 in das Schieberoberteil geführt sind. Durch die Bohrungen 9 kann Kühlflüssigkeit zur Fläche 7 geführt werden und durch die Bohrungen 10 abgeführt werden. Um das Schieberwerkzeug 8 zu kühlen, besitzt das Schieberwerkzeug 8 in einer Fläche 12, die in montiertem Zustand der Fläche 7 zugewandt ist, rückwärtig eingefräste Kanälen oder Nuten 13, welche zumindest teilbereichsweise mit den Bohrungen 9, 10 derart fluchten bzw. zusammen wirken, dass durch die Bohrungen 9 Kühlflüssigkeit in die Nuten oder Kanäle 13 führbar ist und entsprechend durch die Bohrungen 10 aus den Nuten 13 abgeführt werden kann. Hierdurch kann eine Kühlung des Schieberwerkzeugs 8 herbeigeführt werden. Bei einem unten stehenden Schieber, bei dem wird das Schieberoberteil durch das Werkzeugoberteil betätigt, bei einem hängenden Schieber ist dies umgekehrt der Fall. In jedem Fall wird das Schieberbauteil, welches das Schieberwerkzeug trägt entsprechend mit der Wasserkühlung ausgestattet.

Anstelle von Kanälen oder Nuten 13 kann das Schieberwerkzeug 8 auch über eine zentrale Zulaufbohrung und eine zentrale Ablaufbohrung oder mehrere Zulaufbohrungen oder mehrere Ablaufbohrungen verfügen, welche die Kühlflüssigkeit zu in dem Schieberwerkzeug 8 angeordneten Kühlbohrungen oder Kühlkanälen führt.

Im Falle der Kühlkanäle oder Kühlnuten kann zwischen dem Schieberwerkzeug 8 und der Fläche 7 des Schieberoberteils 3 eine Dichtung angeordnet sein.

Das Zusammenwirken eines Arbeitsschiebers 8a mit einem Füllschieber 8b ist in Fig. 2 gezeigt. Man erkennt dort ein Umformwerkzeug 14 mit einem beweglichen Werkzeugoberteil 14a und einem vorzugsweise starren Unterteil 14b, in welchem sich ein umzuformendes Stahlblech 15b findet (in der Figur bereits umgeformt), wobei in einem Bereich, in dem ein Hinterschnitt 16 ausgeführt wird, ein Füllschieber 8b und ein Arbeitsschieber vorhanden sind. Der Füllschieber 8b bietet quasi das Wiederlager für den Schieber 8a bzw. das Schieberwerkzeug 8a. Hierdurch kann der Hinterschnitt 16 erzeugt werden, wobei vor dem Ausformen beide Schieber gegen die Pfeilrichtungen zurückgefahren werden und so ein Ausformen des Bauteils 15 nach oben ermöglichen.

Wie dies dort dargestellt ist, können die Schieberwerkzeuge alle gekühlt werden, nicht nur die Werkzeuge des Arbeitsschiebers.

Wie darüber hinaus aus Fig. 2 ersichtlich ist, sind dort die Kühlungsmittel führenden Teile nicht als Nuten, sondern als in das Schieberwerkzeug 8a, 8b eingebrachte Kanäle bzw. Bohrungen ausgeführt.

Bei der Erfindung ist von Vorteil, dass in einfacher und effektiver Weise sowohl bei einem Verfahren, bei dem eine Platine warm umgeformt und gehärtet wird, aber auch bei dem ein umgeformtes Bauteil aufgeheizt und durch Anlegen der Form gekühlt wird auch Hinterschneidungen, Einprägungen und Einformungen durchführbar sind und auch in diesen Bereichen eine zuverlässige Härtung erreicht wird.

## Patentansprüche

1. Vorrichtung zum Formen und/oder Härten von Blechbauteilen, wobei die Vorrichtung über ein zu einem umzuformenden Blech hin verschiebbares Schieberwerkzeug (8, 8a, 8b) verfügt, wobei das Schieberwerkzeug (8, 8a, 8b) an einem beweglichen Keiltriebteil (3) angeordnet ist, **dadurch gekennzeichnet, dass** in dem Schieberwerkzeug (8, 8a, 8b) Bohrungen und/oder Kanäle und/oder Nuten vorhanden sind zur Aufnahme und Durchleitung von Kühlflüssigkeit.

2. Vorrichtung nach Anspruch 1, **dadurch gekennzeichnet, dass** die Bohrungen und/oder Kanäle und/oder Nuten (13) im Schieberwerkzeug (8, 8a, 8b) in Verbindung mit zuführenden Bohrungen (9) und abführenden Bohrungen (10) eines beweglichen Schieberteils (3) sind.

3. Vorrichtung nach Anspruch 1, **dadurch gekennzeichnet, dass** die Bohrungen, Kanäle oder Nuten (13) des Schieberwerkzeugs (8, 8a, 8b) mit Zuleitungen und/oder Ableitungen verbunden sind, welche Kühlflüssigkeit in die Bohrungen, Kanäle oder Nuten (13) zuführen und abführen.

4. Verfahren zum Formen und/oder Härten von Blechbauteilen, insbesondere Verfahren unter Verwendung der Vorrichtung nach einem der vorhergehenden Ansprüche, wobei zur Erzeugung von Hinterschnitten in einem umzuformenden Blech mit einem Schieberwerkzeug auf das Blech eingewirkt wird und das Blech eingeformt wird, **dadurch gekennzeichnet, dass** das Schieberwerkzeug mittels Bohrungen und/oder Kanälen und/oder Nuten während des Umformens oder vor oder nach dem Umformen mittels Kühlflüssigkeit gekühlt wird.

5. Verwendung einer Vorrichtung nach einem der Ansprüche 1 bis 3, und insbesondere eines gekühlten Schieberwerkzeugs zum Formen und/oder Härten von Blechbauteilen und insbesondere Verwendung in einem Verfahren nach Anspruch 4.

## Claims

1. Device for shaping and / or hardening sheet-metal components, the device having a slide tool (8, 8a, 8b) which can be displaced towards a metal sheet to be shaped, the slide tool (8, 8a, 8b) being arranged on a movable wedge drive part (3), **characterised in that** in the slide tool (8, 8a, 8b) bores and / or channels and / or grooves are provided for receiving and passing coolant.

2. Apparatus according to claim 1, **characterized in that** the bores and / or channels and / or grooves (13) in the slide tool (8, 8a, 8b) are in connection with supplying bores (9) and discharging bores (10) of a movable wedge drive part (3).

3. Apparatus according to claim 1, **characterized in that** the bores, channels or grooves (13) of the wedge drive tool (8, 8a, 8b) are connected to supply lines and / or leads, which supply and discharge cooling liquid into and out of the bores, channels or grooves (13).

4. Process for shaping and / or hardening sheet-metal components, in particular process using the apparatus according to one of the preceding claims, wherein for the production of undercuts in a metal sheet to be shaped is activated upon the metal sheet with a wedge drive tool and the sheet is formed, **characterised in that** the wedge drive tool during forming or before or after forming is cooled using bores and / or channels and / or grooves using cooling liquid.

5. Use of an apparatus according to any one of claims 1 to 3, and in particular of a cooled wedge drive tool for the formation and/or hardening of metal-sheet components and in particular use in a process according to claim 4.

## Revendications

1. Dispositif de mise en forme et / ou de durcissement de composants en tôle métallique, comportant un outil coulissant (8, 8a, 8b) pouvant être déplacé vers une tôle à être mise en forme, l'outil coulissant (8, 8a, 8b) étant disposé sur une partie d'entraînement de coin mobile (3) **caractérisé en ce que**, dans l'outil de glissement (8, 8a, 8b), des alésages et / ou des canaux et / ou des rainures sont prévus pour recevoir et faire passer du liquide de refroidissement.

2. Dispositif selon la revendication 1, **caractérisé en ce que** les alésages et / ou les canaux et / ou les rainures (13) de l'outil coulissant (8, 8a, 8b) sont associés aux alésages d'amenée (9) et aux alésages d'évacuation (10) d'une partie coulissante mobile (3).

3. Dispositif selon la revendication 1, **caractérisé en ce que** les alésages, canaux ou rainures (13) de l'outil coulissant (8, 8a, 8b) sont reliés à des alésages d'alimentation (9) et à des alésages d'évidements (10) d'une partie coulissante mobile (3).

4. Procédé pour la mise en forme et / ou le durcissement de composants en tôle métallique, en particulier procédé utilisant le dispositif selon l'une quelconque des revendications précédentes, dans lequel, pour la création de contre-dépouilles dans une tôle à être mise en forme, il est agi sur la tôle avec un outil coulissant et la tôle est formée, **caractérisé en ce que** l'outil coulissant est refroidi par le moyen d'alésages et / ou de canaux et / ou de rainures durant la mise en forme ou avant ou après la mise en forme par le moyen d'un liquide de refroidissement.

5. Utilisation d'un dispositif selon l'une quelconque des revendications 1 à 3, et en particulier d'un outil coulissant refroidi pour la mise en forme et / ou le durcissement de composants en tôle métallique, et en particulier utilisation dans un procédé selon la revendication 4.
